# FASCICULE DE BREVET EUROPEEN

(11) **EP 4 062 118 B1**
(45) Date de publication et mention de la délivrance du brevet: **09.08.2023**
(21) Numéro de dépôt: 20804293.7
(22) Date de dépôt: 16.11.2020
(51) Int. Cl.: F28D 9/00, F28F 3/04, F25J 1/00, F25J 1/02, F25J 5/00

(54) **ECHANGEUR DE CHALEUR AVEC AGENCEMENT DE DISPOSITIFS MÉLANGEURS AMÉLIORANT LA DISTRIBUTION D'UN MÉLANGE DIPHASIQUE**
WÄRMETAUSCHER MIT EINER ANORDNUNG VON MISCHVORRICHTUNGEN ZUR VERBESSERUNG DER ABGABE EINER ZWEIPHASENMISCHUNG
HEAT EXCHANGER HAVING AN ARRANGEMENT OF MIXING DEVICES IMPROVING THE DISPENSING OF A BIPHASIC MIXTURE

(30) Priorité: 21.11.2019 FR 1913017
(43) Date de publication de la demande: 28.09.2022
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: ANDRICH, Marine, 78350 Jouy en Josas (FR); BERHAUT, Paul, 78350 Jouy en Josas (FR); WAGNER, Marc, 78350 Jouy en Josas (FR)
(74) Mandataire: Air Liquide
(86) Numéro de dépôt international: PCT/EP2020/082300
(87) Numéro de publication internationale: WO 2021/099275

(56) Documents cités:
- WO-A1-2018/002509
- WO-A1-2018/109352
- WO-A1-2018/172644
- WO-A1-2018/172685
- FR-A1- 3 060 729

## Description

La présente invention concerne un échangeur de chaleur comprenant des ensembles de passages pour chacun des fluides à mettre en relation d'échange thermique, l'échangeur comprenant un agencement de dispositifs mélangeurs configuré pour distribuer de façon plus homogène au moins un mélange de deux phases liquide-gaz dans au moins un des ensembles de passages.

En particulier, la présente invention peut s'appliquer à un échangeur de chaleur qui vaporise au moins un débit de mélange liquide-gaz, en particulier un débit de mélange liquide-gaz à plusieurs constituants, par exemple un mélange comprenant des hydrocarbures, par échange de chaleur avec au moins un autre fluide, par exemple du gaz naturel, qui se refroidit, voire se liquéfie au moins en partie, voire du gaz naturel liquéfié qui se sous-refroidit.

Parmi les procédés utilisant un ou plusieurs cycles de réfrigération de fluide avec réfrigérant diphasique, i.e. à l'état de mélange liquide/gaz, on connaît plusieurs méthodes de liquéfaction d'un courant de gaz naturel pour obtenir du gaz naturel liquéfié (GNL). Typiquement, un courant réfrigérant, généralement un mélange à plusieurs constituants, tel qu'un mélange contenant des hydrocarbures, est comprimé par un compresseur puis introduit dans un échangeur ou une succession d'échangeurs où il est totalement liquéfié et sous-refroidi jusqu'à la température la plus froide du procédé, typiquement celle du courant de gaz naturel liquéfié. A la sortie la plus froide de l'échangeur, le courant réfrigérant est détendu en formant une phase liquide et une phase gazeuse. Ces deux phases sont séparées au moyen d'un séparateur de phases puis réintroduites dans l'échangeur et remélangées avant d'être réintroduites à l'état de mélange liquide-gaz, i. e. à l'état diphasique, dans l'échangeur. Le courant réfrigérant introduit à l'état diphasique dans l'échangeur y est vaporisé contre le courant d'hydrocarbures qui se liquéfie et contre le gaz naturel. Le document WO-A-2017081374 décrit une de ces méthodes connues.

L'utilisation d'échangeurs en aluminium à plaques et ailettes brasés permet d'obtenir des dispositifs très compacts offrant une grande surface d'échange, ce qui améliore les performances énergétiques du procédé, et ce dans un volume limité.

Ces échangeurs comprennent un empilement de plaques qui s'étendent suivant deux dimensions, longueur et largeur, constituant ainsi un empilement de plusieurs ensembles de passages positionnés les uns sur les autres, les uns étant destinés à la circulation d'un fluide calorigène, par exemple le courant d'hydrocarbures à liquéfier, d'autres étant destinés à la circulation d'un fluide frigorigène, par exemple le courant réfrigérant diphasique à vaporiser.

Des structures d'échange thermique, telles des ondes d'échange thermique, sont généralement disposées dans les passages de l'échangeur. Ces structures comprennent des ailettes qui s'étendent entre les plaques de l'échangeur et permettent d'augmenter la surface d'échange thermique de l'échangeur. Elles jouent également le rôle d'entretoises et contribuent à la tenue mécanique des passages.

Il se pose certains problèmes dans les échangeurs mettant en oeuvre des courants réfrigérants de nature diphasique, en particulier lorsque leur vaporisation a lieu en écoulement vertical ascendant.

En effet, afin d'assurer le bon fonctionnement de l'échangeur, c'est-à-dire notamment de maximiser l'utilisation de sa surface d'échange, en particulier pour un échangeur mettant en oeuvre un mélange liquide-gaz, la proportion de phase liquide et de phase gazeuse doit être la même dans tous les passages et doit être uniforme au sein d'un même passage.

Le dimensionnement de l'échangeur est calculé en supposant une répartition uniforme des phases, et donc une seule température de fin de vaporisation de la phase liquide, égale à la température de rosée du mélange.

Pour un mélange à plusieurs constituants en particulier, la température de fin de vaporisation va dépendre de la proportion de phase liquide et de phase gazeuse dans les passages étant donné que les deux phases n'ont pas les mêmes compositions.

Dans le cas d'une répartition inégale des deux phases, le profil de température du premier fluide va donc varier selon les passages et/ou au sein d'un même passage. Du fait de cette répartition non uniforme, il peut alors arriver que le ou les fluides en relation d'échange avec le mélange à deux phases aient une température en sortie de l'échangeur supérieure à celle prévue, ce qui dégrade en conséquence les performances de l'échangeur de chaleur.

Une solution pour répartir le plus uniformément possible les phases liquide et gazeuse du mélange consiste à les introduire séparément dans l'échangeur, puis à les mélanger entre elles seulement à l'intérieur de l'échangeur.

Les documents FR-A-2563620 ou WO-A-2018172644 décrivent de tels échangeurs dans lesquels une barre rainurée est insérée dans l'ensemble de passages destinée à canaliser le mélange à deux phases. Ce dispositif mélangeur comporte une série de canaux ou rainures séparés pour l'écoulement de la phase liquide du réfrigérant et une autre série de canaux séparés pour l'écoulement de la phase gazeuse du réfrigérant. Les canaux d'une série sont reliés fluidiquement à des canaux de l'autre série par des orifices de façon à ce qu'un mélange liquide-gaz, soit distribué en sortie du dispositif mélangeur vers la zone d'échange thermique. Chaque passage de fluide frigorigène de l'échangeur est muni d'un tel dispositif.

Un problème qui se pose avec ce type de dispositifs mélangeurs concerne la répartition inégale du mélange liquide-gaz dans la largeur des passages de l'échangeur.

En effet, le mélange à deux phases est distribué en sortie des canaux débouchant dans le passage. Comme les canaux sont disposés à une certaine distance les uns des autres, l'introduction du mélange liquide-gaz dans la zone d'échange se fait de façon discrète sur la largeur du passage. Au fur et à mesure que le fluide s'écoule suivant la direction globale d'écoulement dans l'échangeur, une répartition peut avoir lieu dans la direction orthogonale à la direction globale d'écoulement, notamment grâce aux ondes d'échanges employées généralement dans ce type d'échangeur telles que des ondes perforées ou de type « serrated » qui ont tendance à dévier une partie du fluide de sa direction d'écoulement.

Toutefois, l'homogénéisation de la distribution de fluide dans la largeur de l'échangeur n'est atteinte qu'après une certaine distance parcourue par le mélange après la sortie du dispositif mélangeur. Sur cette distance, le fluide alimente la zone d'échange avec des débits massiques inégaux selon la position considérée dans la largeur de l'échangeur. Certains canaux des ondes d'échange peuvent être peu, voire non alimentés. Les performances de l'échangeur sont dégradées. Dans certaines configurations, une homogénéisation acceptable peut même ne pas être atteinte. C'est notamment le cas lorsque la zone d'échange est munie d'ondes droites, avec lesquelles une répartition par déviation latérale du fluide n'est pas possible.

Les échangeurs travaillant sous des écarts de températures faibles entre les fluides calorigènes et frigorigènes sont d'autant plus sensibles à ce phénomène de maldistribution. De plus, le phénomène de distribution inhomogène s'accentue dans le cas d'un mélange réfrigérant à plusieurs constituants.

Aucune des solutions existantes n'est pleinement satisfaisante. Ainsi, l'agencement d'un espace libre en sortie du dispositif mélangeur pose des problèmes en termes de tenue mécanique de l'échangeur et peut conduire à une accumulation de la phase liquide dans cette zone. L'augmentation du nombre de canaux se succédant dans la largeur de l'échangeur conduit à diminuer le débit dans chaque canal et nuit à la bonne distribution du mélange en sortie. Enfin, l'agencement d'ondes du type « hardway » en sortie du dispositif mélangeur ou l'agencement de dispositifs mélangeurs à géométrie plus complexe augmente les pertes de charges ce qui dégrade les performances du procédé.

La présente invention a pour but de résoudre en tout ou partie les problèmes mentionnés ci-avant, notamment en proposant un échangeur de chaleur assurant une distribution plus homogène d'un mélange diphasique dans la largeur de l'échangeur.

La solution selon l'invention est alors un échangeur de chaleur comprenant plusieurs plaques agencées parallèlement entre elles et à une direction longitudinale, lesdites plaques étant empilées avec espacement de façon à définir entre elles au moins un premier ensemble de passages configurés pour l'écoulement d'un premier fluide globalement suivant la direction longitudinale et au moins un deuxième ensemble de passages configurés pour l'écoulement d'un deuxième fluide à mettre en relation d'échange thermique avec le premier fluide, au moins un premier passage du premier ensemble comprenant un premier dispositif mélangeur et au moins un deuxième passage du premier ensemble comprenant un deuxième dispostif mélangeur, chacun des premier et deuxième dispositifs mélangeurs comprenant :
- au moins un canal latéral configuré pour l'écoulement d'une première phase du premier fluide à partir d'au moins une première entrée,
- une série de canaux longitudinaux s'étendant suivant la direction longitudinale et configurés chacun pour l'écoulement d'une deuxième phase du premier fluide à partir d'une deuxième entrée jusqu'à une deuxième sortie, lesdits canaux longitudinaux se succédant suivant une direction latérale orthogonale à la direction longitudinale, et
- au moins un orifice reliant fluidiquement ledit au moins un canal latéral à au moins un canal longitudinal de sorte que les premier et deuxième dispositif mélangeur sont configurés pour distribuer un mélange de la première phase et de la deuxième phase par les deuxièmes sorties de leurs canaux longitudinaux respectifs,
   caractérisé en ce que les canaux longitudinaux du premier dispositif mélangeur sont agencés, au moins en partie, à des positions suivant la direction latérale différentes des positions des canaux longitudinaux du deuxième dispositif mélangeur.

Selon le cas, l'invention peut comprendre l'une ou plusieurs des caractéristiques suivantes:
- le deuxième dispositif mélangeur comprend deux bords longitudinaux s'étendant parallèlement à la direction longitudinale, chaque canal longitudinal du premier dispositif mélangeur étant intercalé, suivant la direction latérale, entre deux canaux longitudinaux successifs du deuxième dispositif mélangeur ou entre un canal longitudinal et un bord longitudinal du deuxième dispositif mélangeur.
- un seul canal longitudinal du premier dispositif mélangeur est intercalé, suivant la direction latérale, entre deux canaux longitudinaux successifs du deuxième dispositif mélangeur ou entre un canal longitudinal et un bord longitudinal du deuxième dispositif mélangeur.
- les canaux longitudinaux du premier dispositif mélangeur sont séparés les uns des autres d'une première distance constante et les canaux longitudinaux du deuxième dispositif mélangeur sont séparés les uns des autres d'une deuxième distance constante, de préférence la première distance et la deuxième distance sont égales.
- la série de canaux longitudinaux du deuxième dispositif mélangeur est décalée d'une distance de décalage, mesurée suivant la direction latérale, par rapport à la série de canaux longitudinaux du premier dispositif, de préférence la distance de décalage représente entre 25 et 75% de la première distance, de préférence la distance de décalage représente 50% de la première distance.
- la première distance et/ou la deuxième distance est comprise entre 10 et 40 mm, de préférence supérieure ou égale à 20 mm et inférieure ou égale à 30 mm.
- chacun des premier et deuxième passages présente un axe de symétrie longitudinal s'étendant parallèlement à la direction longitudinale, les canaux longitudinaux de chaque premier et deuxième dispositif mélangeur étant agencés de façon symétrique par rapport à l'axe de symétrie longitudinal.
- les positions suivant la direction latérale des canaux longitudinaux du deuxième dispositif mélangeur coincident, après une rotation de 180° dans le plan défini par la direction latérale et par la direction longitudinale, avec les positions suivant la direction latérale des canaux longitudinaux du premier dispositif.
- il comprend plusieurs premiers passages et deuxièmes passages agencés en alternance, au moins un passage du deuxième ensemble étant agencé entre au moins un premier passage et au moins un deuxième passage consécutif audit au moins un premier passage.
- les canaux latéraux et/ou les canaux longitudinaux du premier dispositif mélangeur et du deuxième dispositif mélangeur sont de forme rectiligne, de préférence de forme parallélépipédique ou globalement parallélépipédique.
- les premier et deuxième dispositifs mélangeurs comprennent chacun une série de canaux latéraux s'étendant suivant la direction latérale et se succédant suivant la direction longitudinale.

Selon un autre aspect, l'invention concerne un procédé de liquéfaction d'un courant comprenant des hydrocarbures tel que le gaz naturel en tant que deuxième fluide, ledit procédé mettant en oeuvre au moins un échangeur selon l'invention et comprenant les étapes suivantes :
a) introduction du courant d'hydrocarbures dans les passages du deuxième ensemble,
b) introduction d'un courant réfrigérant dans un troisième ensemble de passages de l'échangeur de chaleur,
c) sortie du courant réfrigérant de l'échangeur de chaleur et détente du courant réfrigérant à au moins un niveau de pression de façon à produire au moins un courant réfrigérant diphasique,
d) séparation d'au moins une partie du courant réfrigérant diphasique issu de l'étape c) en une phase gazeuse et une phase liquide,
e) introduction dans chacun des premier et deuxième passages du premier ensemble respectivement d'au moins une partie de la phase gazeuse et d'un moins une partie de la phase liquide par des entrées séparées desdits premier et deuxième passages,
f) passage des phases introduites à l'étape e) dans des premiers et deuxièmes dispositifs mélangeurs de façon à obtenir un premier fluide formé d'un mélange de la première phase (61) et de la deuxième phase à la sortie de chacun des premier et deuxième dispositifs mélangeurs mélangeur,
g) vaporisation d'au moins une partie du premier fluide issu de l'étape f) dans les premier et deuxième passages par échange de chaleur avec au moins le courant d'hydrocarbures de façon à obtenir un courant d'hydrocarbures refroidi et/ou au moins partiellement liquéfié en sortie de l'échangeur.

L'expression "gaz naturel" se rapporte à toute composition contenant des hydrocarbures dont au moins du méthane. Cela comprend une composition « brute » (préalablement à tout traitement ou lavage), ainsi que toute composition ayant été partiellement, substantiellement ou entièrement traitée pour la réduction et/ou élimination d'un ou plusieurs composés, y compris, mais sans s'y limiter, le soufre, le dioxyde de carbone, l'eau, le mercure et certains hydrocarbures lourds et aromatiques.

La présente invention va maintenant être mieux comprise grâce à la description suivante, donnée uniquement à titre d'exemple non limitatif et faite en référence aux figures ci-annexés, parmi lesquelles :
Fig. 1 schématise un échangeur de chaleur selon un mode de réalisation de l'invention.
Fig. 2 est vue schématique tridimensionnelle d'un premier dispositif mélangeur selon un mode de réalisation de l'invention.
Fig. 3 est vue schématique en coupe, dans un plan perpendiculaire aux plaques de l'échangeur, d'un premier dispositif mélangeur selon un mode de réalisation de l'invention.
Fig. 4 est vue schématique en coupe, dans un plan parallèle aux plaques de l'échangeur, d'un premier et d'un deuxième dispositifs mélangeurs selon un mode de réalisation de l'invention.
Fig. 5 est vue schématique en coupe, dans un plan parallèle aux plaques de l'échangeur, d'un premier et d'un deuxième dispositifs mélangeurs selon un autre mode de réalisation de l'invention.
Fig. 6 représente les résultats de simulations d'écoulement de fluide en sortie de dispositifs mélangeurs configurés selon l'art antérieur et de dispositifs configurés selon l'invention.
Fig. 7 schématise un procédé de liquéfaction d'un courant d'hydrocarbures selon un mode de réalisation de l'invention.
Fig. 8 schématise un procédé de liquéfaction d'un courant d'hydrocarbures selon un autre mode de réalisation de l'invention.

Fig. 1 est une vue en coupe d'un échangeur de chaleur 1 comprenant un empilement de plaques 2 (non visibles) qui s'étendent suivant deux dimensions, parallèlement à un plan défini par une direction longitudinale z et une direction latérale y. Les plaques 2 sont disposées parallèlement l'une au-dessus de l'autre avec espacement et forment ainsi une superposition de passages pour des fluides en relation d'échange de chaleur indirect via lesdites plaques.

De préférence, chaque passage a une forme parallélépipédique et plate. L'écart entre deux plaques successives est petit devant la longueur, mesurée suivant la direction longitudinale z, et la largeur, mesurée suivant la direction latérale y, de chaque passage.

L'échangeur 1 peut comprendre un nombre de plaques supérieur à 20, voire supérieur à 100, définissant entre elles un premier ensemble de premiers et deuxièmes passages 10A, 10B (les passages 10B ne sont pas visibles sur Fig. 1) pour canaliser au moins un premier fluide F1, et un deuxième ensemble de passages 20 (non visible sur Fig. 1) pour canaliser au moins un deuxième fluide F2, l'écoulement desdits fluides ayant lieu globalement suivant la direction z. Les passages 10A, 10B peuvent être agencés, en tout ou partie, en alternance et/ou de façon adjacente avec tout ou partie des passages 20. L'échangeur 1 peut comprendre un troisième ensemble de passages, voire plus, pour l'écoulement d'un ou plusieurs fluides supplémentaires. Ces ensembles de passages sont superposés les uns aux autres formant un empilement de passages.

L'étanchéité des passages 10A, 10B, 20 le long des bords des plaques 2 est généralement assurée par des bandes d'étanchéité latérales et longitudinales 4 fixées sur les plaques 2. Les bandes d'étanchéité latérales 4 n'obturent pas complètement les passages 10A, 10B, 20 mais laissent avantageusement des ouvertures d'entrée et de sortie de fluide situées dans les coins diagonalement opposés des passages.

Les ouvertures des passages 10A, 10B du premier ensemble sont disposées en coïncidence l'une au-dessus de l'autre, tandis que les ouvertures des passages 20 du deuxième ensemble sont disposées dans les coins opposés. Les ouvertures placées l'une au-dessus de l'autre sont réunies respectivement dans des collecteurs de forme semi-tubulaire 40, 45, 52, 55, par lesquels s'effectuent la distribution et l'évacuation des fluides dans et depuis les passages 10A, 10B, 20.

Notons que des configurations d'introduction et de sortie des fluides autres que celle selon Fig. 1 peuvent être utilisées. Les ouvertures des passages peuvent ainsi être disposées à d'autres positions dans la largeur de l'échangeur, en particulier au centre de la largeur de l'échangeur, et/ou à d'autres positions dans la longueur de l'échangeur. Dans la représentation de Fig. 1, les collecteurs semi-tubulaires 52 et 45 servent à l'introduction des fluides dans l'échangeur 1 et les collecteurs semi-tubulaires 40, 55 servent à l'évacuation de ces fluides hors de l'échangeur 1.

Dans cette variante de réalisation, le collecteur d'alimentation d'un des fluides et le collecteur d'évacuation de l'autre fluide sont situés à une même extrémité de l'échangeur, les fluides F1, F2 circulant ainsi à contre-courant dans l'échangeur 1.

Selon une autre variante de réalisation, les premier et deuxième fluides peuvent également circuler à co-courant, les moyens d'alimentation d'un des fluides et les moyens d'évacuation de l'autre fluide étant alors situés à des extrémités opposées de l'échangeur 1.

De préférence, la direction z est orientée verticalement lorsque l'échangeur 1 est en fonctionnement. Le premier fluide F1 s'écoule globalement verticalement et dans le sens ascendant. D'autres directions et sens d'écoulement des fluides F1, F2 sont bien entendu envisageables, sans sortir du cadre de la présente invention.

A noter que dans le cadre de l'invention, un ou plusieurs deuxièmes fluides F2 de natures différentes peuvent s'écouler au sein des passages 20 du deuxième ensemble.

De préférence, le premier fluide F1 est un fluide frigorigène et le deuxième fluide F2 est un fluide calorigène.

L'échangeur comprend avantageusement des ondes de distribution 51, 54, agencées entre deux plaques 2 successives sous forme de tôles ondulées, qui s'étendent à partir des ouvertures d'entrée et de sortie. Les ondes de distribution 51, 54 assurent la répartition uniforme et la récupération des fluides sur toute la largeur des passages 10A, 10B, 20.

En outre, les passages 10A, 10B, 20 comprennent avantageusement des structures d'échange thermique disposées entre les plaques 2. Ces structures ont pour fonction d'augmenter la surface d'échange thermique de l'échangeur et d'augmenter les coefficients d'échange entre les fluides en rendant les écoulements plus turbulents. En effet, les structures d'échange thermique sont en contact avec les fluides circulant dans les passages et transferrent des flux thermiques par conduction jusqu'aux plaques 2 adajcentes, auxquelles elles peuvent être fixées par brasage, ce qui augmente la résistance mécanique de l'échangeur.

Les structures d'échange thermique ont aussi une fonction d'entretoises entre les plaques 2, notamment lors de l'assemblage par brasage de l'échangeur et pour éviter toute déformation des plaques lors de la mise en oeuvre des fluides sous pression. Elles assurent également le guidage des écoulements de fluide dans les passages de l'échangeur.

De préférence, ces structures comprennent des ondes d'échange thermique 11 qui s'étendent avantageusement suivant la largeur et la longueur des passages 10A, 10B, 20, parallèlement aux plaques 2, dans le prolongement des ondes de distribution selon la longueur des passages. Les passages 10A, 10B, 20 de l'échangeur présentent ainsi une partie principale de leur longueur constituant la partie d'échange thermique proprement dite, qui est garnie d'une structure d'échange thermique, ladite partie principale étant bordée par des parties de distribution garnies des ondes de distribution 51, 54.

Fig. 1 montre un premier passage 10A du premier ensemble configuré pour l'écoulement d'un premier fluide F1 se présentant sous la forme d'un mélange à deux phases, encore appelé mélange diphasique. Le premier ensemble comprend plusieurs premier passages 10A de ce type ainsi que plusieurs deuxièmes passages 10B superposés aux premiers passages et de structure similaire à celle des premiers passages 10A. Le premier fluide F1 est séparé dans un dispositif séparateur 6 en une première phase 61 et une deuxième phase 62 introduites séparément dans l'échangeur 1 par l'intermédiaire d'un premier collecteur 30 et d'un deuxième collecteur 52 distincts. De préférence, la première phase 61 est liquide et la deuxième phase 62 est gazeuse.

Les première et deuxième phases 61, 62 sont ensuite mélangées l'une avec l'autre au moyen d'un premier dispositif mélangeur 3A agencé dans au moins un premier passage 10A. Avantageusement, plusieurs premiers passages 10A, voire la totalité des passages 10A du premier ensemble comporte un premier dispositif mélangeur 3A. De la même façon, les première et deuxième phases 61, 62 sont mélangées l'une avec l'autre au moyen d'un deuxième dispositif mélangeur 3B agencé dans au moins un deuxième passage 10B. Avantageusement, plusieurs deuxièmes passages 10B, voire la totalité des passages 10B du premier ensemble comporte un deuxième dispositif mélangeur 3B. Les collecteurs semi-tubulaires 52 et 55 sont reliées fluidiquement aux entrées et sorties des passages 10A et 10B. Le premier collecteur 30 est relié fluidiquement à au moins une première entrée 311A, 311B de chacun des premier et deuxième dispositifs mélangeurs 3A, 3B. Le deuxième collecteur 52 est relié fluidiquement à au moins une deuxième entrée 321A, 321B de chacun des premier et deuxième dispositifs mélangeurs 3A, 3B.

Notons que Fig. 1 illustre un dispositif mélangeur 3A positionné à une certaine distance de la zone de distribution 51 de l'échangeur 1. Selon une variante de réalisation, le premier dispositif mélangeur 3A peut être positionné directement après la zone de distribution, soit juxtaposé à ladite zone, soit en étant formé d'un seul tenant avec la zone de distribution . Selon cette dernière possibilité, le dispositif mélangeur forme une pièce monolithique, qui peut être fabriqué par usinage conventionnel ou par fabrication additive, i. e. par impression 3D, par exemple par frittage laser.

Fig. 2 est une vue tridimensionnelle d'un premier dispositif mélangeur 3A se composant avantageusement d'une barre, ou baguette, logée dans un premier passage 10A. Le deuxième dispositif mélangeur 3B peut présenter tout ou parties des caractéristiques décrites pour le premier dispositif 3A.

Le premier dispositif mélangeur 3A s'étend de préférence dans la section du passage 10 sur la quasi-totalité, voire la totalité, de la hauteur du premier passage 10A, de sorte que le dispositif mélangeur est en contact avec chaque plaque 2 formant le premier passage 10A.

Le premier dispositif mélangeur 3A est avantageusement fixé aux plaques 2 par brasage.

Le premier dispositif mélangeur 3A est avantageusement de forme générale parallélépipédique.

De préférence, le premier dispositif mélangeur 3A est une pièce monolithique, i. e. formée d'un bloc ou d'un seul tenant. Le premier dispositif mélangeur 3A peut être fabriqué par usinage conventionnel ou par fabrication additive. Le premier dispositif mélangeur 3A peut présenter, parallèlement à la direction longitudinale z, une première dimension comprise entre 20 et 200 mm et, parallèlement à la direction latérale y, une deuxième dimension comprise entre 100 et 1400 mm.

Le premier dispositif mélangeur 3A comprend au moins un canal latéral 31A configuré pour l'écoulement de la première phase 61 du premier fluide F1 à partir d'au moins une première entrée 311A. De préférence, le canal latéral 31A s'étend parallèlement à la direction latérale y.

Il comprend en outre une série de canaux longitudinaux 32A s'étendant parallèlement à la direction longitudinale z et configurés pour l'écoulement de la deuxième phase 62 du premier fluide F1 à partir d'une deuxième entrée 321A jusqu'à une deuxième sortie 322A, lesdits canaux longitudinaux étant agencés à des positions successives yᵢ, yᵢ₊₁,... suivant une direction latérale y.

De préférence, le latéral canal 31A s'étend sur toute la deuxième dimension et/ou le canal longitudinal 32A s'étend sur toute la première dimension.

De préférence, le dispositif mélangeur 3A comprend au moins une première entrée 311A en communication fluidique avec le premier collecteur 30 et une deuxième entrée 321A, séparée, i. e. distincte, de la première entrée 311A, en communication fluidique avec le deuxième collecteur 52. Le premier collecteur 30 est relié fluidiquement à une source de première phase 61 et le deuxième collecteur 52 est relié fluidiquement à une autre source de deuxième phase 62. Ladite au moins une première entrée 311A et ladite au moins une deuxième entrée 321A sont mises en communication fluidique via au moins un orifice 34. Les première et deuxième entrées sont avantageusement formées en faisant déboucher les canaux latéraux et longitudinaux au niveau des bords périphériques latéraux et longitudinaux des dispositifs 3A, 3B.

Fig. 2 montre une introduction de la première phase 61 par une extrémité du dispositif 3A comprenant plusieurs premières entrées 311A. Selon une réalisation avantageuse, le premier dispositif mélangeur 3A comprend au moins une autre première entrée pour la première phase 61 situées à une extrémité opposé du dispositif 3A. Avantageusement, ces autres entrées sont obtenues en prolongeant les canaux latéraux 31A, 31B jusqu'à ce qu'ils débouchent au niveau d'un bord latéral opposé de l'échangeur 1. Dans ce cas, un autre premier collecteur 30 est agencé sur un côté opposé de l'échangeur 1. L'introduction de la première phase 61 de part et d'autre du dispositif mélangeur permet de réduire l'effet des pertes de charge lors de l'écoulement de la première phase dans les canaux latéraux, ce qui favorise une répartition plus homogène du mélange diphasique sur la largeur de l'échangeur.

De préférence, le premier dispositif mélangeur 3A comprend un volume mélangeur situé dans le canal longitudinal 32A, en aval de l'orifice 34 en suivant le sens d'écoulement de la première phase 61 dans l'orifice 34

Le canal latéral 31A est relié fluidiquement à au moins un canal longitudinal 32A de sorte que, lorsque la première phase 61 s'écoule dans le canal latéral 31A et la deuxième phase 62 s'écoule dans le canal longitudinal 32A, le premier dispositif mélangeur 3A distribue par une deuxième sortie 322A du canal 32A un mélange de la première phase 61 et de la deuxième phase 62, de préférence un mélange à deux phases liquide-gaz F1. De préférence, le canal longitudinal et/ou le canal latéral ont des formes globalement rectilignes.

Les canaux 31A, 32A se présentent avantageusement sous la forme d'évidements longitudinaux ménagés dans le dispositif mélangeur 3. Ils sont de préférence débouchants au niveau des surfaces supérieure 3a et inférieure 3b du dispositif mélangeur 3A.

De préférence, les canaux 31A, 32A ont une section transversale de forme carré ou rectangulaire mais peuvent éventuellement présenter d'autres forme (rond, portion de rond,...).

Les orifices 34 sont avantageusement des perçages 34 pratiqués dans la matière du dispositif 3A et s'étendant entre le canal latéral 31A et le canal longitudinal 32A, de préférence dans le plan formé par les directions x et y, les orifices 34 pouvant être inclinés par rapport à la direction x ou, de préférence, être alignés avec la direction verticale x. De préférence, les orifices 34 sont à symétrie cylindrique, de préférence encore de forme cylindrique.

De préférence, ledit au moins un canal latéral 31A comprend une paroi de fond 3c et ledit au moins un canal longitudinal 32A comprend une paroi de sommet 3d qui s'étend en regard de la paroi de fond 3c, les orifices 34 étant percés dans la paroi de fond du canal latéral 31 et débouchant dans la paroi de sommet du canal longitudinal 32A.

Fig. 3 est une vue du dispositif mélangeur 3A de Fig. 2 dans un plan de coupe orthogonal à la direction latérale y et passant par l'orifice 34.

Par commodité, il est habituel d'agencer dans les passages 10A, 10B du premier ensemble des dispositifs mélangeurs ayant la même géométrie, en particulier des canaux longitudinaux agencés aux mêmes positions suivant la direction latérale y.

En sortie de chaque canal longitudinal, l'écoulement du mélange à deux phases du premier fluide F1 a lieu préférentiellement suivant la direction longitudinale z, avec une expansion progressive dans la largeur du passage. L'homogénéisation des écoulements dans chaque passage n'est obtenue qu'au-delà d'une certaine distance parcourue par le mélange. Ce défaut d'homogénéisation du mélange F1 a lieu dans tout l'empilement de passages 10A, 10B du premier ensemble.

Afin de résoudre ces problèmes, la présente invention propose d'agencer respectivement dans un premier passage 10A et dans un deuxième passage 10B du premier ensemble, un premier dispositif mélangeur 3A et un deuxième dispositif 3B de configuration différente avec au moins une partie, de préférence la totalité, des canaux longitudinaux 32A du premier dispositif mélangeur 3A positionnés, suivant la direction latérale y, à des positions différentes de celles des canaux longitudinaux 32B du premier dispositif mélangeur 32B. Notons que par « au moins une partie », on entend un ou plusieurs ou la totalité des canaux longitudinaux 32A de la série.

Cela permet de distribuer le mélange à deux phases du fluide F1 en des points répartis différemment dans la largeur de l'échangeur. Ainsi, en considérant l'ensemble formé par le premier passage 10A et le deuxième passage 10B, l'homogénéisation du mélange diphasique vu par le deuxième fluide est globalement améliorée. En effet, en considérant les sorties des canaux longitudinaux 32A et les sorties des canaux longitudinaux 32B comme agencées dans un même plan, les distances qui séparent un canal du suivant, mesurées suivant la direction latérale y, peuvent être réduites. Alors que dans l'art antérieur, i. e. deux dispositifs mélangeurs avec positions de canaux identiques, les distances séparant un canal du suivant sont nécessairement égales à la distance inter-canal de chaque dispositif. Notons qu'avec l'invention, il est possible d'obtenir une meilleure homogénéisation, sans que le débit de fluide dans chaque canal longitudinal ne soit affecté ou significativement affecté.

Grâce à l'invention, les disparités de débit de mélange dans la largeur de l'échangeur sont réduites, voire éliminées, après une distance de propagation plus courte du mélange en aval des dispositifs mélangeurs. Les échanges thermiques entre le mélange diphasique et le deuxième fluide F2, et de là le fonctionnement de l'échangeur, sont améliorés.

En outre, la tenue mécanique de l'échangeur, lors de son brasage ou en fonctionnement, est améliorée. En effet, les canaux 32A et 32B ne sont plus positionnés de façon superposées dans l'empilement de l'échangeur et le manque de matière résultant des canaux 32A et 32B se trouve mieux réparti, ce qui rigidifie l'empilement. En outre, les contraintes thermiques sont réduites du fait d'une meilleure répartition du mélange diphasique vu par le deuxième fluide.

De préférence, le premier ensemble de passages pour l'écoulement du mélange à deux phases comprend plusieurs premiers passages 10A et plusieurs deuxièmes passages 10B comprenant des premiers et deuxièmes dispositifs mélangeurs configurés selon l'invention. Les premiers passages 10A et deuxièmes passages 10B sont avantageusement positionnés en alternance au sein de l'empilement de passages formant l'échangeur.

De préférence, au moins un passage 20 du deuxième ensemble est agencé entre au moins un premier passage 10A et au moins un deuxième passage 10B consécutif audit au moins un premier passage 10A. En particulier, l'empilement de passages pourra présenter le schéma d'alternance suivant: premier passage 10A, passage 20, deuxième passage 10B, passage 20, premier passage 10A, passage 20... On minimise ainsi le nombre de passages frigorigènes. Selon une autre possibilité, l'empilement de passages pourra présenter le schéma d'alternance suivant : premier passage 10A, deuxième passage 10B, passage 20, premier passage 10A, deuxième passage 10B, passage 20, ...

La présente invention permet une meilleure homogénéisation de l'apport frigorifique global du mélange diphasique au deuxième fluide calorigène et donc une amélioration des performances de l'échangeur.

Fig. 4 et Fig. 5 représentent des modes de réalisation de premier et deuxième dispositif 3A, 3B selon l'invention. Notons que les dispositifs 3A, 3B sont représentés côte à côte dans le même plan mais, qu'en fonctionnement, ils sont agencés dans des passages 10A, 10B distincts superposés dans la direction x, de préférence ils sont situés à une même position suivant la direction longitudinale z. Le positionnement des canaux longitudinaux 32A, 32B au sein des dispositifs 3A, 3B est schématisé par des lignes verticales. L'axe AA représente l'axe de symétrie longitudinal de chaque passage 10A, 10B dans le plan formé par les directions y et z.

Fig. 4 et Fig. 5 représentent schématiquement les canaux longitudinaux sous forme de lignes. Notons que les positions yᵢ, yᵢ₊₁, yᵢ₊₂... de chaque canal suivant la direction latérale y peuvent être déterminées en considérant la position du centre de chaque canal suivant la direction latérale y. Par exemple, en considérant des canaux sous forme de rainures parallélépipédiques ou globalement parallélépipédiques telles que représentées sur Fig. 2, la position d'un canal suivant la direction y correspond à la position de l'axe de symétrie du canal situé à égale distance des parois latérales du canal, comme on le voit sur Fig. 2.

De préférence, les canaux longitudinaux 32A du premier dispositif mélangeur 3A sont séparés les uns des autres d'une première distance D_{A} constante et les canaux longitudinaux 32B du deuxième dispositif mélangeur 3B sont séparés les uns des autres d'une deuxième distance D_{B} constante. Les distance D_{A}, D_{B} sont mesurées parallèlement à la direction longitudinale y.

De préférence, la première distance D_{A} et la deuxième distance D_{B} sont égales.

La première distance D_{A} et/ou la deuxième distance D_{B} peuvent être comprises entre 10 et 40 mm, de préférence supérieures ou égales à 20 mm et inférieures ou égales à 30 mm.

De préférence, les dispositifs mélangeurs 3A, 3B sont chacun délimités par deux bords longitudinaux 3e.

De préférence, les dispositifs mélangeurs 3A, 3B sont dimensionnés de façon à recouvrir au moins en partie, de préférence en totalité, les bandes d'étanchéité longitudinales 4 qui assurent l'étanchéité des passages le long de la direction longitudinale z.

Les dispositifs mélangeurs 3A, 3B présentent ainsi une largeur utile L_{y} qui est inférieure à la distance entre les deux bords longitudinaux 3e et qui correspond à la largeur des dispositifs mélangeurs exposée au fluide, c'est-à-dire la largeur du passage 10A ou 10B. Les dispositifs mélangeurs 3A, 3B présentent une zone utile de largeur L_{y} qui s'étend entre deux extrémités 81 et des zones de recouvrement 80 qui s'étendent au-delà des passages 10A, 10B et dont la largeur correspond avantageusement à celle des bandes d'étanchéité latérales 4, comme montré sur Fig. 1. Un tel arrangement assure la rigidité de l'empilement et une meilleure tenue mécanique de l'assemblage brasé.

De préférence, chaque canal longitudinal 32A du premier dispositif mélangeur 3A est intercalé, suivant la direction latérale y, entre deux canaux longitudinaux 32B successifs du deuxième dispositif mélangeur 3B ou entre un canal longitudinal 32B et un bord longitudinal 3e du deuxième dispositif mélangeur 3B.

De préférence, un seul canal longitudinal 32A du premier dispositif mélangeur 3A est intercalé, suivant la direction latérale y, entre deux canaux longitudinaux 32B successifs du deuxième dispositif mélangeur 3B ou entre un canal longitudinal 32B et un bord latéral 3e du deuxième dispositif mélangeur 3B.

De préférence, à chaque paire de canaux longitudinaux 32B successifs du deuxième dispositif mélangeur 3B correspond un canal longitudinal 32A du premier dispositif mélangeur 3A intercalé entre les canaux de ladite paire, avec éventuellement un canal longitudinal 32A du premier dispositif mélangeur 3A intercalé entre un canal longitudinal 32B et un bord latéral 3e du deuxième dispositif mélangeur 3B.

De préférence, la série de canaux longitudinaux 32B du deuxième dispositif mélangeur 3B est décalée d'une distance de décalage D_{y} prédéterminée, mesurée suivant la direction latérale y, par rapport à la série de canaux longitudinaux 32A du premier dispositif 3A.

De préférence la distance de décalage D_{y} représente entre 25 et 75% de la première distance D_{A}, de préférence la distance de décalage D_{y} est de l'ordre de 50% de la première distance D_{A}. L'expression « de l'ordre » signifie 50% ou environ 50%, avec une variation de plus ou moins 10% autour de cette valeur.

Dans la configuration selon Fig. 4, les premier et deuxième dispositifs mélangeurs sont de structure identique, un des dispositifs mélangeurs étant tourné de 180° par rapport à l'autre dans le plan formé par les directions y et z avant d'être monté dans son passage. L'avantage de cette configuration est de n'avoir à fabriquer qu'un type de dispositif mélangeur, la répartition différente des canaux longitudinaux 32A, 32B étant obtenue par un simple retournement du dispositif dans le plan formé par les directions y et z. Avantageusement, les distances D_{A} et D_{B} sont égales et le décalage D_{y} est égal à la moitié de D_{A}. Le nombre de canaux longitudinaux 32A, 32B des premier et deuxième dispositifs mélangeur est identique. Les canaux longitudinaux 32A, 32B sont agencés de sorte que, pour l'un des dispositifs mélangeurs, le premier canal longitudinal de la série est situé à une distance D_{A} d'une extrémité 81 de la zone utile et le dernier canal longitudinal 32A de la série est situé à une distance D_{A}/2 de l'extrémité 81 opposée de la zone utile, et inversement pour l'autre dispositif mélangeur.

Fig. 5 représente une variante de réalisation dans laquelle les canaux longitudinaux des premier et deuxième passages 10A, 10B sont disposés de façon symétrique par rapport à l'axe de symétrie AA de l'échangeur. L'avantage de cette configuration est de conserver des points de distribution du mélange diphasique répartis de façon symétrique dans la largeur de l'échangeur. Avantageusement, les distances D_{A} et D_{B} sont égales et le décalage D_{y} est égal à la moitié de D_{A}. Un des premiers et deuxièmes dispositifs mélangeurs présente un canal longitudinal supplémentaire par rapport à l'autre dispositif mélangeur. Les canaux longitudinaux 32A, 32B sont agencés de sorte que, pour l'un des dispositifs mélangeurs, le premier canal longitudinal et le dernier canal longitudinal 32A de la série sont situés à une distance D_{A} de chaque extrémité 81 opposée de la zone utile. Pour l'autre dispositif mélangeur, le premier canal longitudinal et le dernier canal longitudinal de la série sont situés à une distance D_{A}/2 des extrémités 81 opposées de la zone utile. La largeur utile L_{y} des dispositifs mélangeurs est un multiple de la distance D_{A}.

Selon une réalisation préférée, les premiers et deuxièmes dispositifs mélangeurs 3A, 3B sont agencés dans leurs passages 10A, 10B respectifs de sorte que leurs surfaces inférieures 3b au niveau desquelles débouchent leurs canaux longitudinaux 32A, 32B sont toutes orientées suivant la direction verticale x ou, comme illustré notamment sur Fig. 3, sont toutes orientées suivant une direction opposée à la direction verticale x.

Selon une variante de réalisation, au moins un des premiers dispositifs mélangeurs 3A présentent une surface inférieure 3b orientée dans une direction opposée par rapport à la direction d'orientation de la surface inférieure 3b d'au moins un deuxième dispositif mélangeur 3B et/ou d'au moins un autre premier dispositif mélangeur 3A, c'est-à-dire qu'au moins un premier dispositif mélangeur est retourné, avant d'être agencé dans son passage, de 180° autour d'un axe parallèle à la direction y. Cela permet d'orienter l'écoulement du mélange à deux phases vers certains passages adjacents 20 du deuxième ensemble afin de privilégier un échange thermique avec certains fluides calorigènes plutôt que d'autres. On peut par exemple envisager une alternance d'orientation des surfaces inférieures 3b des premiers et deuxièmes dispositifs mélangeurs se succédant dans l'empilement de passages.

La description ci-dessus est faite en considérant deux configurations de dispositifs mélangeurs, étant entendu que trois, voire plus, configurations peuvent être mises en oeuvre et comprendre l'une ou plusieurs des caractéristiques étant applicables. En particulier, les canaux longitudinaux des dispositifs mélangeurs supplémentaires sont agencés, suivant la direction latérale y, à des positions différentes de celles des premier et deuxième dispositifs mélangeurs. En particulier, dans le cas de trois dispositifs mélangeurs différents, l'échangeur comprendrait un troisième dispositif mélangeur 3C avec des canaux longitudinaux 32C, des canaux longitudinaux du premier dispositif mélangeur 3A et du deuxième dispositif mélangeur 3B étant intercalés, suivant la direction latérale y, entre deux canaux longitudinaux 32C successifs du troisième dispositif ou entre un canal longitudinal 32C et un bord longitudinal du troisième dispositif 3C.

Afin d'illustrer l'effet d'homogénéisation globale obtenu avec l'invention, Fig. 6 montre les résultats de simulations de la propagation d'un mélange à deux phases dans un échangeur comprenant un arrangement conventionnel de passages avec le même type de dispositifs mélangeurs (configuration A), et un arrangement de passages avec des premiers et deuxièmes dispositifs mélangeurs configurés selon l'invention (configuration B).

Dans la configuration A, chaque passage du premier ensemble comprenait un dispositif mélangeur sous la forme d'une barre rainurée comportant, en tant que canaux longitudinaux, une série de rainures de forme parallélépipédique se succédant à intervalles réguliers de 30 mm et, en tant que canaux latéraux, une série de rainures de forme parallélépipédique reliées fluidiquement aux canaux longitudinaux par un unique orifice par canal longitudinal. La géométrie des orifices était identique pour l'ensemble des canaux longitudinaux. Les canaux longitudinaux de chaque dispositif mélangeur étaient agencés en même nombre et à des positions identiques yᵢ, yᵢ₊₁,... suivant la direction latérale y.

Dans la configuration B, des premiers et deuxième dispositifs mélangeurs étaient agencés en alternance dans les passages du premier ensemble de passages de l'échangeur. Les premiers et deuxièmes dispositifs mélangeurs étaient sous la forme de barres rainurées identiques à celles de la configuration A, en particulier avec des rainures positionnées à des distances D_{A}= D_{B} = 30 mm les unes des autres, hormis que la série de rainures formant les canaux longitudinaux du deuxième dispositif mélangeur était décalée d'une distance D_{y} = D_{A}/2 par rapport à la série de rainures formant les canaux longitudinaux du premier dispositif mélangeur.

Dans les configurations A et B, des ondes de type « serrated », i. e. à décalage partiel, étaient agencées en sortie des dispositifs mélangeurs dans chaque passage. Ces ondes étaient du type « 1/8 " serrated » (1"=1 pouce= 25,4 mm), c'est-à-dire avec une longueur de serration de 25,4/8=3,18 mm et présentaient des ondulations avec une densité de 24 ailettes par pouce (1 pouce=25,4 millimètres), mesurée suivant la direction latérale y. Une hypothèse de la simulation étant que le débit de mélange était divisé en deux parts égales à chaque changement de serration des ondes.

Fig. 6 montre les débits massiques adimensionnés obtenus suivant la direction latérale y et ce à une distance de propagation de 200 mm, suivant la direction longitudinale z, après la sortie des canaux longitudinaux et en moyennant les débits sur l'ensemble des passages du premier ensemble de l'échangeur. On constate que l'amplitude de la variation de débit dans la largeur de l'échangeur est réduite dans la configuration B selon l'invention.

Fig. 7 et Fig. 8 montrent des exemples de procédés mettant en oeuvre un ou plusieurs échangeurs selon l'invention.

Fig. 7 schématise un procédé de liquéfaction d'un courant d'hydrocarbures 102 en tant que deuxième fluide F2, pouvant être du gaz naturel, éventuellement pré-traité, par exemple ayant subi une séparation d'au moins un des constituants suivants : eau, dioxyde de carbone, composés soufrés, méthanol, mercure, avant son introduction dans l'échangeur de chaleur 1.

De préférence, le courant d'hydrocarbures comprend, en fraction molaire, au moins 60% de méthane, de préférence au moins 80%.

Le courant d'hydrocarbures 102 et le courant réfrigérant 202 entrent dans l'échangeur 1 respectivement par une troisième entrée 25 et une quatrième entrée 21 pour y circuler dans des passages dédiés de l'échangeur selon des directions parallèles à la direction longitudinale z, qui est sensiblement verticale en fonctionnement. Le courant d'hydrocarbures 102 circule dans les passages 20 du deuxième ensemble alimenté par la troisième entrée 25. Le courant réfrigérant 202 circule dans un troisième ensemble de passages disposés au sein de l'empilement formant l'échangeur 1. Ces courants ressortent par une troisième sortie 22 et une première sortie 23. Les passages du deuxième et du troisième ensemble sont agencés, en tout ou partie, en alternance et/ou de façon adjacente avec tout ou partie des passages 10A, 10B du premier ensemble.

Avantageusement, la quatrième entrée 21 pour le courant réfrigérant 202 et la troisième entrée 25 pour le courant d'hydrocarbures 102 sont agencées de sorte que le courant réfrigérant 202, et éventuellement le courant d'hydrocarbures 102, s'écoulent à co-courant dans le sens descendant, en direction d'une deuxième extrémité 1b de l'échangeur qui est située à un niveau inférieur à celui d'une première extrémité 1a dudit échangeur. De préférence, la première extrémité 1a correspond au bout chaud de l'échangeur 1, i. e. le point d'entrée de l'échangeur ou un fluide est introduit à la température la plus élevée des températures de l'échangeur, ce point d'entrée pouvant être la quatrième entrée 21 ou la troisième entrée 25 selon le procédé.

Le courant d'hydrocarbures 102 peut être introduit dans l'échangeur 1 à une température comprise entre -130 et 40 °C.

Selon une possibilité, le courant d'hydrocarbures 102 est introduit à l'état totalement gazeux ou partiellement liquéfié dans l'échangeur 1 à une température comprise entre -80 et -35 °C.

Selon une autre possibilité, le courant d'hydrocarbures 102 est introduit totalement liquéfié dans l'échangeur 1 à une température comprise entre -130 et -100 °C.

Le courant réfrigérant 201 sortant de l'échangeur 1 est détendu par un organe de détente T3, tel une turbine, une vanne ou une combinaison d'une turbine et d'une vanne, de façon à former un courant réfrigérant 203 diphasique comprenant une phase liquide et une phase gazeuse. Le courant réfrigérant 203 diphasique forme le premier fluide F1 considéré précédemment. Au moins une partie du courant réfrigérant diphasique 203 issu de la détente est introduit dans un organe séparateur 27. L'organe séparateur peut être tout dispositif adapté pour séparer un fluide diphasique en un courant gazeux d'une part et un courant liquide d'autre part.

La phase gazeuse 62 est introduite par le collecteur 52 qui alimente les deuxièmes entrées 321A, 321B des premiers et deuxièmes dispositifs mélangeurs 3A, 3B agencés dans les premiers et deuxièmes passages 10A, 10B du premier ensemble. La phase liquide 61 est introduite par le premier collecteur 30 qui alimente les premières entrées 311A, 311B des premiers et deuxièmes dispositifs mélangeurs 3A, 3B (non illustrés sur Fig. 7).

De préférence, la phase gazeuse est introduite par une entrée située dans la région de la deuxième extrémité 1b correspondant au bout froid de l'échangeur 1, i. e. le point d'entrée dans l'échangeur où un fluide est introduit à la température la plus basse des températures des fluides dans l'échangeur.

Les deux phases 61, 62 du courant diphasique 203 sont recombinées au sein de l'échangeur 1 et distribuées à l'état de mélange liquide-gaz dans les premiers 10A et deuxièmes 10B passages de l'échangeur 1 munis respectivement de premiers 3A et deuxièmes 3B dispositifs mélangeurs selon l'invention.

De préférence, le courant réfrigérant diphasique 203 est introduit dans l'échangeur de chaleur 1 à une première température T1 comprise entre -120 et -160 °C et sort de l'échangeur de chaleur 1 à une deuxième température T2 supérieure à la première température T1, de préférence avec T2 comprise entre -35 et -130 °C.

Selon une autre possibilité, le courant réfrigérant diphasique 203 est introduit dans l'échangeur de chaleur 1 à une première température T1 comprise entre -130 et -80 °C et sort de l'échangeur de chaleur 1 à une deuxième température T2 supérieure à la première température T1, de préférence avec T2 comprise entre -10 et 50 °C.

Ladite au moins une partie du courant réfrigérant diphasique 203 s'écoule dans les passages 10A, 10B en sens ascendant et est vaporisé en réfrigérant à contre-courant le gaz naturel 102 et le courant réfrigérant 202. On obtient ainsi un courant d'hydrocarbures refroidi et/ou au moins partiellement liquéfié 101 en sortie de l'échangeur 1.

Le courant réfrigérant vaporisé sort de l'échangeur 1 par une deuxième sortie 42 reliée au collecteur 55 pour être comprimé par un compresseur puis refroidi dans un échangeur de chaleur indirect par échange de chaleur avec un fluide extérieur de refroidissement, par exemple de l'eau ou de l'air (en 26 sur Fig. 1). La pression du courant réfrigérant en sortie du compresseur peut être comprise entre 2 MPa et 9 MPa. La température du courant réfrigérant à la sortie de l'échangeur de chaleur indirect peut être comprise entre 10 °C et 45 °C.

Dans le procédé décrit par Fig. 7, le courant réfrigérant n'est pas scindé en fractions séparées, mais, pour optimiser l'approche dans l'échangeur 1, le courant réfrigérant peut également être séparé en deux ou trois fractions, chaque fraction étant détendue à un niveau de pression différent puis envoyé à différents étages du compresseur.

De préférence, le courant réfrigérant 202 contient des hydrocarbures ayant un nombre d'atomes de carbone d'au plus 5, de préférence au plus trois, de préférence encore au plus deux.

De préférence, le courant réfrigérant 202 est formé par exemple par un mélange d'hydrocarbures et d'azote tels qu'un mélange de méthane, d'éthane et d'azote mais peut également contenir du propane, du butane, de l'isobutane, du n-butane, du pentane, de l'isopentane, du n-pentane et/ou de l'éthylène.

Les proportions en fractions molaires (%) des composants du courant réfrigérant peuvent être:
- Azote: 0 % à 10 %
- Méthane: 20 % à 70 %
- Ethane: 30 % à 70 %
- Ethylène : 20 à 70 %
- Propane: 0 % à 20 %
- n-butane : 0 % à 30 %
- Isopentane : 0% à 20 %

Eventuellement, le courant réfrigérant peut comprendre, en remplacement de l'éthane, de l'éthylène et, en remplacement de tout ou partie du propane, des composés du type C4, C5.

De préférence, le gaz naturel sort au moins partiellement liquéfié 101 de l'échangeur 1 à une température de préférence supérieure d'au moins 10°C par rapport à la température de bulle du gaz naturel liquéfié produit à pression atmosphérique (la température de bulle désigne la température à laquelle les premières bulles de vapeur se forment dans un gaz naturel liquide à une pression donnée) et à une pression identique à la pression d'entrée du gaz naturel, aux pertes de charge près. Par exemple le gaz naturel sort de l'échangeur 1 à une température comprise entre -100 °C et -162 °C et à une pression comprise entre 2 MPa et 7 MPa. Dans ces conditions de température et de pression, et selon sa composition, le gaz naturel ne reste généralement pas liquide après une détente jusqu'à la pression atmosphérique.

Avantageusement, le procédé de liquéfaction d'un courant d'hydrocarbures selon l'invention peut mettre en oeuvre un ou plusieurs cycles de réfrigération supplémentaires réalisés en amont du cycle de réfrigération principal décrit précédemment, de façon à réaliser un pré-refroidissement du courant d'hydrocarbures.

Fig. 8 schématise un procédé de liquéfaction d'un courant d'hydrocarbures tel que le gaz naturel comportant un cycle de réfrigération supplémentaire dans lequel le gaz naturel est refroidi jusqu'à une température proche de son point de rosée à l'aide d'au moins deux niveaux de détente différents pour augmenter l'efficacité du cycle. Ce cycle de réfrigération supplémentaire est opéré au moyen d'un courant réfrigérant supplémentaire 300 dans un échangeur de chaleur supplémentaire 2, dit échangeur de pré-refroidissement, agencé en amont de l'échangeur de chaleur 1 dans le sens de l'écoulement du courant d'hydrocarbures 110, qui forme alors l'échangeur de liquéfaction.

Dans ce mode de réalisation, un courant d'alimentation 110 arrive par exemple à une pression comprise entre 2,5 MPa et 7 MPa et à une température comprise entre 20 °C et 60 °C. Le courant d'alimentation 110 comprenant un mélange d'hydrocarbures tel que le gaz naturel, le courant réfrigérant 202, un courant réfrigérant supplémentaire 300 entrent dans l'échangeur supplémentaire 2 pour y circuler selon des directions parallèles et à co-courant dans le sens descendant.

Un courant d'hydrocarbures 102 refroidi, voire au moins partiellement liquéfié, sort de l'échangeur de pré-refroidissement 2. De préférence, le courant d'hydrocarbures 102 sort à l'état gazeux ou partiellement liquéfié, par exemple à une température comprise entre - 35 °C et - 70 °C. Le courant réfrigérant 202 peut aussi sortir totalement condensé de l'échangeur 2, par exemple à une température comprise entre - 35 °C et - 70 °C. Le courant 102 est ensuite introduit dans l'échangeur 1.

Comme on le voit sur Fig. 8, le courant 203 est vaporisé dans l'échangeur 1 et en sort pour être comprimé par le compresseur K2 puis refroidi dans l'échangeur de chaleur indirect C2 par échange de chaleur avec un fluide extérieur de refroidissement, par exemple de l'eau ou de l'air. Le courant réfrigérant issu de l'échangeur C2 est ensuite renvoyé dans l'échangeur supplémentaire 2.

Le courant réfrigérant supplémentaire 300 peut être formé par un mélange d'hydrocarbures tels qu'un mélange d'éthane et de propane, mais peut également contenir du méthane, de l'éthylène, du propylène, du butane et/ou du pentane. Les proportions en fraction molaires (%) des composants du premier mélange réfrigérant peuvent être:
- Ethane: 30 % à 70 %
- Propane: 30 % à 70 %
- Butane: 0 % à 20 %

Dans l'échangeur supplémentaire 2, qui est aussi du type à plaques et ailettes brasées, au moins deux courants partiels issus du courant réfrigérant supplémentaire 300 sont soutirés de l'échangeur en au moins deux points de sortie distincts puis détendus à des niveaux de pression différents, donnant lieu à des courants partiels détendus diphasiques comprenant chacun une phase liquide et une phase gazeuse. Au moins une partie de ces courants partiels diphasiques est introduite dans des organes séparateurs 24, 25, 26 respectifs.

Dans le mode de réalisation selon Fig. 8, trois fractions, également appelées débits ou courants partiels, 301, 302, 303 du courant réfrigérant supplémentaire 300 en phase liquide sont successivement soutirées.

Les phases gazeuses et liquides séparées par chaque organe séparateur sont introduites par des entrées distinctes de l'échangeur supplémentaire 2 et recombinées au sein de dispositifs mélangeurs (non illustrés) de façon à former au moins deux fluides frigorigènes introduits à l'état de mélange liquide-gaz dans des passages de fluide frigorigènes dédiés. Alternativement, seule la phase liquide est injectée dans l'échangeur 2 et la phase gaz est dirigée vers l'entrée des étages de compression du compresseur K1. Ces fluides frigorigènes sont vaporisés dans l'échangeur supplémentaire 2 par échange de chaleur avec le courant d'alimentation 110 et le courant réfrigérant 200 et le courant réfrigérant supplémentaire 300.

Avantageusement, on agence dans l'échangeur supplémentaire 2 au moins deux types de dispositifs mélangeurs tels que ceux qui peuvent être agencés au sein de l'échangeur 1 selon l'invention. Ainsi, l'échangeur supplémentaire comprend au moins deux passages de fluide frigorigène comprenant chacun un dispositif mélangeur, ces dispositifs comprenant l'une ou plusieurs des caractéristiques précédemment décrites pour les premiers et deuxième dispositifs mélangeurs 3A, 3B.

Les fluides frigorigènes vaporisés dans leurs passages de fluide frigorigène respectifs sont envoyés à différents étages du compresseur K1, comprimés puis condensés dans un condenseur par échange de chaleur avec un fluide extérieur de refroidissement, par exemple de l'eau ou de l'air. Le courant issu du condenseur est renvoyé dans l'échangeur supplémentaire 2. La pression du premier courant réfrigérant à la sortie du compresseur K1 peut être comprise entre 2 MPa et 6 MPa. La température du courant réfrigérant supplémentaire à la sortie du condenseur C1 peut être comprise entre 10 °C et 45°C.

De préférence, les fluides frigorigènes s'écoulent depuis une extrémité 2b de l'échangeur supplémentaire 2 vers une autre extrémité 2a suivant la direction longitudinale z, dans le sens ascendant. L'extrémité 2b correspond au bout froid de l'échangeur supplémentaire 2 où le fluide frigorigène est introduit à la température la plus basse des températures de l'échangeur supplémentaire 2.

Bien entendu, l'invention n'est pas limitée aux exemples particuliers décrits et illustrés dans la présente demande. D'autres variantes ou modes de réalisation à la portée de l'homme du métier peuvent aussi être envisagés sans sortir du cadre de l'invention. Par exemple d'autres configurations d'injection et d'extraction des fluides de l'échangeur, d'autre sens et directions d'écoulement des fluides, d'autres types de fluides, d'autres formes de dispositifs mélangeurs, de canaux latéraux et longitudinaux... sont bien sûr envisageables, selon les contraintes imposées par le procédé à mettre en oeuvre.

## Revendications

1. Echangeur de chaleur (1) comprenant plusieurs plaques (2) agencées parallèlement entre elles et à une direction longitudinale (z), lesdites plaques (2) étant empilées avec espacement de façon à définir entre elles au moins un premier ensemble de passages (10A, 10B) configurés pour l'écoulement d'un premier fluide (F1) globalement suivant la direction longitudinale (z) et au moins un deuxième ensemble de passages (20) configurés pour l'écoulement d'un deuxième fluide (F2) à mettre en relation d'échange thermique avec le premier fluide (F1), au moins un premier passage (10A) du premier ensemble comprenant un premier dispositif mélangeur (3A) et au moins un deuxième passage (10B) du premier ensemble comprenant un deuxième dispostif mélangeur (3B), chacun des premier et deuxième dispositifs mélangeurs (3A, 3B) comprenant :
- au moins un canal latéral (31A, 31B) configuré pour l'écoulement d'une première phase (61) du premier fluide (F1) à partir d'au moins une première entrée (311A, 311B),
- une série de canaux longitudinaux (32A, 32B) s'étendant suivant la direction longitudinale (z) et configurés chacun pour l'écoulement d'une deuxième phase (62) du premier fluide (F1) à partir d'une deuxième entrée (321A, 321B) jusqu'à une deuxième sortie (322A, 322B), lesdits canaux longitudinaux se succédant suivant une direction latérale (y) orthogonale à la direction longitudinale (z), et
- au moins un orifice (34) reliant fluidiquement ledit au moins un canal latéral (31A, 31B) à au moins un canal longitudinal (32A, 32B) de sorte que les premier et deuxième dispositif mélangeur (3A, 3B) sont configurés pour distribuer un mélange de la première phase (61) et de la deuxième phase (62) par les deuxièmes sorties (322A, 322B) de leurs canaux longitudinaux (32A, 32B) respectifs,
**caractérisé en ce que** les canaux longitudinaux (32A) du premier dispositif mélangeur (3A) sont agencés, au moins en partie, à des positions suivant la direction latérale (y) différentes des positions des canaux longitudinaux (32B) du deuxième dispositif mélangeur (3B).

2. Echangeur selon la revendication 1, **caractérisé en ce que** le deuxième dispositif mélangeur (3B) comprend deux bords longitudinaux (3e) s'étendant parallèlement à la direction longitudinale (z), chaque canal longitudinal (32A) du premier dispositif mélangeur (3A) étant intercalé, suivant la direction latérale (y), entre deux canaux longitudinaux (32B) successifs du deuxième dispositif mélangeur (3B) ou entre un canal longitudinal (32B) et un bord longitudinal (3e) du deuxième dispositif mélangeur (3B).

3. Echangeur selon la revendication 2, **caractérisé en ce qu'**un seul canal longitudinal (32A) du premier dispositif mélangeur (3A) est intercalé, suivant la direction latérale (y), entre deux canaux longitudinaux (32B) successifs du deuxième dispositif mélangeur (3B) ou entre un canal longitudinal (32B) et un bord longitudinal (3e) du deuxième dispositif mélangeur (3B).

4. Echangeur selon l'une des revendications précédentes, **caractérisé en ce que** les canaux longitudinaux (32A) du premier dispositif mélangeur (3A) sont séparés les uns des autres d'une première distance (D_{A}) constante et les canaux longitudinaux (32B) du deuxième dispositif mélangeur (3B) sont séparés les uns des autres d'une deuxième distance (D_{B}) constante, de préférence la première distance (D_{A}) et la deuxième distance (D_{B}) sont égales.

5. Echangeur selon la revendication 4, **caractérisé en ce que** la série de canaux longitudinaux (32B) du deuxième dispositif mélangeur (3B) est décalée d'une distance de décalage (D_{y}), mesurée suivant la direction latérale (y), par rapport à la série de canaux longitudinaux (32A) du premier dispositif (3A), de préférence la distance de décalage (D_{y}) représente entre 25 et 75% de la première distance (D_{A}), de préférence la distance de décalage (D_{y}) représente 50% de la première distance (D_{A}).

6. Echangeur selon l'une des revendications 4 ou 5, **caractérisé en ce que** la première distance (D_{A}) et/ou la deuxième distance (D_{B}) est comprise entre 10 et 40 mm, de préférence supérieure ou égale à 20 mm et inférieure ou égale à 30 mm.

7. Echangeur selon l'une des revendications précédentes, **caractérisé en ce que** chacun des premier et deuxième passages (10A, 10B) présente un axe de symétrie longitudinal (AA') s'étendant parallèlement à la direction longitudinale (z), les canaux longitudinaux (32A, 32B) de chaque premier et deuxième dispositif mélangeur (3A, 3B) étant agencés de façon symétrique par rapport à l'axe de symétrie longitudinal (AA').

8. Echangeur selon l'une des revendications 1 à 6, **caractérisé en ce que** les positions suivant la direction latérale (y) des canaux longitudinaux (32B) du deuxième dispositif mélangeur (3B) coincident, après une rotation de 180° dans le plan défini par la direction latérale (y) et par la direction longitudinale (z), avec les positions suivant la direction latérale (y) des canaux longitudinaux (32A) du premier dispositif (3A).

9. Echangeur selon l'une des revendications précédentes, **caractérisé en ce qu'**il comprend plusieurs premiers passages (10A) et deuxièmes passages (10B) agencés en alternance, au moins un passage (20) du deuxième ensemble étant agencé entre au moins un premier passage (10A) et au moins un deuxième passage (10B) consécutif audit au moins un premier passage (10A).

10. Echangeur selon l'une des revendications précédentes, **caractérisé en ce que** les canaux latéraux (31) et/ou les canaux longitudinaux (32) du premier dispositif mélangeur (3A) et du deuxième dispositif mélangeur (3B) sont de forme rectiligne.

11. Echangeur selon l'une des revendications précédentes, **caractérisé en ce que** les premier et deuxième dispositifs mélangeurs (3) comprennent chacun une série de canaux (31A, 31B) latéraux s'étendant suivant la direction latérale (y) et se succédant suivant la direction longitudinale (z).

12. Procédé de liquéfaction d'un courant comprenant des hydrocarbures (102) tel que le gaz naturel en tant que deuxième fluide (F2), ledit procédé mettant en oeuvre au moins un échangeur (1) selon l'une des revendications 1 à 11 et comprenant les étapes suivantes :
a) introduction du courant d'hydrocarbures (102) dans les passages (20) du deuxième ensemble,
b) introduction d'un courant réfrigérant (202) dans un troisième ensemble de passages de l'échangeur de chaleur (1),
c) sortie du courant réfrigérant (201) de l'échangeur de chaleur (1) et détente du courant réfrigérant (201) à au moins un niveau de pression de façon à produire au moins un courant réfrigérant diphasique (203) en tant que premier fluide (F1),
d) séparation d'au moins une partie du courant réfrigérant diphasique (203) issu de l'étape c) en une phase gazeuse (62) et une phase liquide (61),
e) introduction dans chacun des premier (10A) et deuxième passages (10B) du premier ensemble respectivement d'au moins une partie de la phase gazeuse (62) et d'un moins une partie de la phase liquide (61) par des entrées séparées (311A, 321A, 311B, 321B) desdits premier (10A) et deuxième passages (10B),
f) passage des phases (61, 62) introduites à l'étape e) dans des premiers et deuxièmes dispositifs mélangeurs (3A, 3B) de façon à obtenir le premier fluide (F1) sous forme d'un mélange de la première phase (61) et de la deuxième phase (62) à la sortie de chacun des premier et deuxième dispositifs mélangeurs mélangeur (3A, 3B),
g) vaporisation d'au moins une partie du premier fluide (F1) issu de l'étape f) dans les premier et deuxième passages (10A, 10B) par échange de chaleur avec au moins le courant d'hydrocarbures (102) de façon à obtenir un courant d'hydrocarbures refroidi et/ou au moins partiellement liquéfié (101) en sortie de l'échangeur (1).

## Patentansprüche

1. Wärmetauscher (1), der mehrere Platten (2) umfasst, die parallel zueinander und zu einer Längsrichtung (z) angeordnet sind, wobei die Platten (2) so mit Abstand gestapelt sind, dass sie zwischen einander wenigstens einen ersten Satz von Durchlässen (10A, 10B), die für die Strömung eines ersten Fluids (F1) allgemein in der Längsrichtung (z) ausgebildet sind, und wenigstens einen zweiten Satz von Durchlässen (20) definieren, die für die Strömung eines zweiten Fluids (F2) ausgebildet sind, das in Wärmeaustauschbeziehung mit dem ersten Fluid (F1) zu bringen ist, wobei wenigstens ein erster Durchlass (10A) des ersten Satzes eine erste Mischvorrichtung (3A) und wenigstens ein zweiter Durchlass (10B) des ersten Satzes eine zweite Mischvorrichtung (3B) umfasst, wobei jede von der ersten und zweiten Mischvorrichtung (3A, 3B) Folgendes umfasst:
- wenigstens einen Seitenkanal (31A, 31B), der für die Strömung einer ersten Phase (61) des ersten Fluids (F1) ausgehend von wenigstens einem ersten Einlass (311A, 311B) ausgebildet ist,
- eine Reihe von Längskanälen (32A, 32B), die sich in der Längsrichtung (z) erstrecken und jeweils für die Strömung einer zweiten Phase (62) des ersten Fluids (F1) ausgehend von einem zweiten Einlass (321A, 321B) bis zu einem zweiten Auslass (322A, 322B) ausgebildet sind, wobei die Längskanäle in einer seitlichen Richtung (y) aufeinander folgen, die orthogonal zur Längsrichtung (z) verläuft, und
- wenigstens eine Öffnung (34), die den wenigstens einen Seitenkanal (31A, 31B) fluidisch mit wenigstens einem Längskanal (32A, 32B) verbindet, so dass die erste und zweite Mischvorrichtung (3A, 3B) dazu ausgebildet sind, eine Mischung der ersten Phase (61) und der zweiten Phase (62) durch die zweiten Auslässe (322A, 322B) ihrer jeweiligen Längskanäle (32A, 32B) abzugeben,
**dadurch gekennzeichnet, dass** die Längskanäle (32A) der ersten Mischvorrichtung (3A) wenigstens teilweise an Positionen in der seitlichen Richtung (y) angeordnet sind, die von den Positionen der Längskanäle (32B) der zweiten Mischvorrichtung (3B) verschieden sind.

2. Wärmetauscher nach Anspruch 1, **dadurch gekennzeichnet, dass** die zweite Mischvorrichtung (3B) zwei Längskanten (3e) umfasst, die sich parallel zur Längsrichtung (z) erstrecken, wobei jeder Längskanal (32A) der ersten Mischvorrichtung (3A) in der seitlichen Richtung (y) zwischen zwei aufeinanderfolgenden Längskanälen (32B) der zweiten Mischvorrichtung (3B) oder zwischen einem Längskanal (32B) und einer Längskante (3e) der zweiten Mischvorrichtung (3B) angeordnet ist.

3. Wärmetauscher nach Anspruch 2, **dadurch gekennzeichnet, dass** ein einzelner Längskanal (32A) der ersten Mischvorrichtung (3A) in der seitlichen Richtung (y) zwischen zwei aufeinanderfolgenden Längskanälen (32B) der zweiten Mischvorrichtung (3B) oder zwischen einem Längskanal (32B) und einer Längskante (3e) der zweiten Mischvorrichtung angeordnet ist.

4. Wärmetauscher nach einem der vorhergehenden Ansprüche, **dadurch gekennzeichnet, dass** die Längskanäle (32A) der ersten Mischvorrichtung (3A) um einen ersten konstanten Abstand (DA) voneinander getrennt sind und die Längskanäle (32B) der zweiten Mischvorrichtung (3B) um einen zweiten konstanten Abstand (DB) voneinander getrennt sind, wobei der erste Abstand (DA) und der zweite Abstand (DB) vorzugsweise gleich sind.

5. Wärmetauscher nach Anspruch 4, **dadurch gekennzeichnet, dass** die Reihe von Längskanälen (32B) der zweiten Mischvorrichtung (3B) um einen Versatzabstand (D_{y}), der in der seitlichen Richtung (y) gemessen wird, im Verhältnis zur Reihe von Längskanälen (32A) der ersten Vorrichtung (3A) versetzt ist, vorzugsweise der Versatzabstand (D_{y}) zwischen 25 und 75 % des ersten Abstands (DA) repräsentiert, vorzugsweise der Versatzabstand (D_{y}) 50 % des ersten Abstands (DA) repräsentiert.

6. Wärmetauscher nach einem der Ansprüche 4 oder 5, **dadurch gekennzeichnet, dass** der erste Abstand (DA) und/oder der zweite Abstand (DB) zwischen 10 und 40 mm beträgt, vorzugsweise größer als oder gleich 20 mm und kleiner als oder gleich 30 mm ist.

7. Wärmetauscher nach einem der vorhergehenden Ansprüche, **dadurch gekennzeichnet, dass** jeder von dem ersten und zweiten Durchlass (10A, 10B) eine Symmetrieachse in Längsrichtung (AA') aufweist, die sich parallel zur Längsrichtung (z) erstreckt, wobei die Längskanäle (32A, 32B) jeder ersten und zweiten Mischvorrichtung (3A, 3B) symmetrisch zur Symmetrieachse in Längsrichtung (AA') angeordnet sind.

8. Wärmetauscher nach einem der Ansprüche 1 bis 6, **dadurch gekennzeichnet, dass** die Positionen in der seitlichen Richtung (y) der Längskanäle (32B) der zweiten Mischvorrichtung (3B) nach einer 180°-Drehung in der Ebene, die von der seitlichen Richtung (y) und der Längsrichtung (z) definiert ist, mit den Positionen in der seitlichen Richtung (y) der Längskanäle (32A) der ersten Vorrichtung (3A) zusammenfallen.

9. Wärmetauscher nach einem der vorhergehenden Ansprüche, **dadurch gekennzeichnet, dass** er mehrere erste Durchlässe (10A) und zweite Durchlässe (10B) umfasst, die abwechselnd angeordnet sind, wobei wenigstens ein Durchlass (20) des zweiten Satzes zwischen wenigstens einem ersten Durchlass (10A) und wenigstens einem zweiten Durchlass (10B), der auf den wenigstens einen ersten Durchlass (10A) folgt, angeordnet ist.

10. Wärmetauscher nach einem der vorhergehenden Ansprüche, **dadurch gekennzeichnet, dass** die Seitenkanäle (31) und/oder die Längskanäle (32) der ersten Mischvorrichtung (3A) und der zweiten Mischvorrichtung (3B) geradlinig geformt sind.

11. Wärmetauscher nach einem der vorhergehenden Ansprüche, **dadurch gekennzeichnet, dass** die erste und die zweite Mischvorrichtung (3) jeweils eine Reihe von Seitenkanälen (31A, 31B) umfassen, die sich in der seitlichen Richtung (y) erstrecken und in der Längsrichtung (z) aufeinander folgen.

12. Verfahren zur Verflüssigung eines Stroms, der Kohlenwasserstoffe (102) wie etwa Erdgas als zweites Fluid (F2) umfasst, wobei das Verfahren wenigstens einen Wärmetauscher (1) nach einem der Ansprüche 1 bis 11 verwendet und die folgenden Schritte umfasst:
a) Einleiten des Stroms von Kohlenwasserstoffen (102) in die Durchlässe (20) des zweiten Satzes,
b) Einleiten eines Kühlstroms (202) in einen dritten Satz von Durchlässen des Wärmetauschers (1),
c) Austreten des Kühlstroms (201) aus dem Wärmetauscher (1) und Entspannen des Kühlstroms (201) auf wenigstens ein Druckniveau, um wenigstens einen zweiphasigen Kühlstrom (203) als erstes Fluid (F1) zu erzeugen,
d) Auftrennen wenigstens eines Anteils des zweiphasigen Kühlstroms (203) aus Schritt c) in eine Gasphase (62) und eine Flüssigphase (61),
e) Einleiten, in jeden von dem ersten (10A) bzw. zweiten Durchlass (10B) des ersten Satzes, wenigstens eines Anteils der Gasphase (62) und wenigstens eines Anteils der Flüssigphase (61) durch getrennte Einlässe (311A, 321A, 311B, 321B) des ersten (10A) und zweiten Durchlasses (10B),
f) Einbringen der in Schritt e) eingeleiteten Phasen (61, 62) in erste und zweite Mischvorrichtungen (3A, 3B), um das erste Fluid (F1) in Form einer Mischung der ersten Phase (61) und der zweiten Phase (62) am Auslass von jeder der ersten und zweiten Mischvorrichtung (3A, 3B) zu erhalten,
g) Verdampfen wenigstens eines Anteils (F1) aus Schritt f) im ersten und zweiten Durchlass (10A, 10B) durch Wärmeaustausch mit wenigstens dem Strom von Kohlenwasserstoffen (102), um einen gekühlten und/oder wenigstens teilweise verflüssigten Strom von Kohlenwasserstoffen (101) am Auslass des Wärmetauschers (1) zu erhalten.

## Claims

1. Heat exchanger (1) comprising a plurality of plates (2) arranged parallel to each other and to a longitudinal direction (z), said plates (2) being stacked in a spaced-apart manner so as to together define at least one first set of passages (10A , 10B) configured for a first fluid (F1) to generally flow in the longitudinal direction (z) and at least one second set of passages (20) configured for the flow of a second fluid (F2) to be brought into a heat exchange relationship with the first fluid (F1), at least one first passage (10A) of the first set comprising a first mixing device (3A) and at least one second passage (10B) of the first set comprising a second mixing device (3B), each of the first and second mixing devices (3A, 3B) comprising:
- at least one lateral channel (31A, 31B) configured in order for a first phase (61) of the first fluid (F1) to flow from at least one first inlet (311A, 311B),
- a series of longitudinal channels (32A, 32B) extending in the longitudinal direction (z) and each configured in order for a second phase (62) of the first fluid (F1) to flow from a second inlet (321A, 321B) to a second outlet (322A, 322B), said longitudinal channels succeeding each other in a lateral direction (y) orthogonal to the longitudinal direction (z), and
- at least one opening (34) fluidly connecting said at least one lateral channel (31A, 31B) to at least one longitudinal channel (32A, 32B) such that the first and second mixing devices (3A, 3B) are configured to distribute a mixture of the first phase (61) and the second phase (62) via the second outlets (322A, 322B) of their respective longitudinal channels (32A, 32B),
**characterized in that** the longitudinal channels (32A) of the first mixing device (3A) are at least partly arranged at positions in the lateral direction (y) that are different from the positions of the longitudinal channels (32B) of the second mixing device (3B).

2. Exchanger according to Claim 1, **characterized in that** the second mixing device (3B) comprises two longitudinal edges (3e) extending parallel to the longitudinal direction (z), each longitudinal channel (32A) of the first mixing device (3A) being interposed, in the lateral direction (y) between two successive longitudinal channels (32B) of the second mixing device (3B) or between a longitudinal channel (32B) and a longitudinal edge (3e) of the second mixing device (3B).

3. Exchanger according to Claim 2, **characterized in that** a single longitudinal channel (32A) of the first mixing device (3A) is interposed, in the lateral direction (y), between two successive longitudinal channels (32B) of the second mixing device (3B) or between a longitudinal channel (32B) and a longitudinal edge (3e) of the second mixing device (3B).

4. Exchanger according to any of the preceding claims, **characterized in that** the longitudinal channels (32A) of the first mixing device (3A) are separated from each other by a first constant distance (D_{A}) and the longitudinal channels (32B) of the second mixing device (3B) are separated from each other by a second constant distance (D_{B}), preferably the first distance (D_{A}) and the second distance (D_{B}) are equal.

5. Exchanger according to Claim 4, **characterized in that** the series of longitudinal channels (32B) of the second mixing device (3B) is offset by an offset distance (D_{y}) measured in the lateral direction (y), relative to the series of longitudinal channels (32A) of the first device (3A), preferably the offset distance (D_{y}) is between 25 and 75% of the first distance (D_{A}), preferably the offset distance (D_{y}) is 50% of the first distance (DA) .

6. Exchanger according to either of Claims 4 and 5, **characterized in that** the first distance (D_{A}) and/or the second distance (D_{B}) ranges between 10 and 40 mm, preferably it is greater than or equal to 20 mm and less than or equal to 30 mm.

7. Exchanger according to any of the preceding claims, **characterized in that** each of the first and second passages (10A, 10B) has a longitudinal axis of symmetry (AA') extending parallel to the longitudinal direction (z), with the longitudinal channels (32A, 32B) of each first and second mixing device (3A, 3B) being arranged symmetrically relative to the longitudinal axis of symmetry (AA').

8. Exchanger according to any of Claims 1 to 6, **characterized in that** the positions in the lateral direction (y) of the longitudinal channels (32B) of the second mixing device (3B) coincide, following a 180° rotation in the plane defined by the lateral direction (y) and by the longitudinal direction (z), with the positions in the lateral direction (y) of the longitudinal channels (32A) of the first device (3A).

9. Exchanger according to any of the preceding claims, **characterized in that** it comprises a plurality of alternately arranged first passages (10A) and second passages (10B), with at least one passage (20) of the second set being arranged between at least one first passage (10A) and at least one second passage (10B) following said at least one first passage (10A).

10. Exchanger according to any of the preceding claims, **characterized in that** the lateral channels (31) and/or the longitudinal channels (32) of the first mixing device (3A) and the second mixing device (3B) are straight.

11. Exchanger according to any of the preceding claims, **characterized in that** the first and second mixing devices (3) each comprise a series of lateral channels (31A, 31B) extending in the lateral direction (y) and succeeding each other in the longitudinal direction (z).

12. Method for liquefying a stream comprising hydrocarbons (102) such as natural gas as a second fluid (F2), said method implementing at least one exchanger (1) according to any of Claims 1 to 11 and comprising the following steps:
a) introducing the hydrocarbon stream (102) into the passages (20) of the second set,
b) introducing a cooling stream (202) into a third set of passages of the heat exchanger (1),
c) discharging the cooling stream (201) from the heat exchanger (1) and expanding the cooling stream (201) to at least one pressure level so as to produce at least one diphasic cooling stream (203) as a first fluid (F1),
d) separating at least part of the diphasic cooling stream (203) originating from step c) into a gaseous phase (62) and a liquid phase (61),
e) introducing at least part of the gaseous phase (62) and at least part of the liquid phase (61) into each of the first (10A) and second passages (10B) of the first set, respectively, via separate inlets (311A, 321A, 311B, 321B) of said first (10A) and second passages (10B),
f) passing the phases (61, 62) introduced in step e) into first and second mixing devices (3A, 3B) so as to obtain the first fluid (F1) as a mixture of the first phase (61) and the second phase (62) at the outlet of each of the first and second mixing devices (3A, 3B),
g) vaporizing at least part of the first fluid (F1) originating from step f) in the first and second passages (10A, 10B) by exchanging heat with at least the hydrocarbon stream (102) so as to obtain a cooled and/or at least partially liquefied hydrocarbon stream (101) at the outlet of the exchanger (1).
